# FASCICULE DE BREVET EUROPEEN

(11) **EP 1 061 556 B1**
(45) Date de publication et mention de la délivrance du brevet: **30.03.2005**
(21) Numéro de dépôt: 00202012.1
(22) Date de dépôt: 07.06.2000
(51) Int. Cl.: H01K 1/14

(54) **Lampe pour projecteur muni d'un réflecteur**
Lampe für Scheinwerfer mit einem Reflektor
Lamp for a headlight provided with a reflector

(30) Priorité: 15.06.1999 FR 9907562
(43) Date de publication de la demande: 20.12.2000
(73) Titulaire: Koninklijke Philips Electronics N.V., 5621 BA Eindhoven (NL)
(72) Inventeur: Guinard, Rémi, 75008 Paris (FR)
(74) Mandataire: Chaffraix, Jean

(56) Documents cités:
- EP-A- 0 470 752
- WO-A-93/01613
- GB-A- 163 478
- GB-A- 797 828

## Description

La présente invention concerne une lampe à incandescence comportant un filament constitué d'une pluralité de segments de filament, faits chacun d'un enroulement spiralé rectiligne, parallèles entre eux, et disposés en plusieurs nappes.

Une lampe selon le préambule ci-dessus est connue du document US 5,268,613. Selon ce document, une lampe placée dans un réflecteur de révolution comprend une pluralité de segments de filament rectilignes enroulés en hélice, disposés en deux nappes de telle façon que les segments de filament soient placés de façon substantiellement équidistante de l'axe de révolution du réflecteur.

Un objet de l'invention est de permettre l'obtention de meilleures caractéristiques de faisceau lumineux, aussi bien dans le cas d'un faisceau concentré que dans le cas d'un faisceau large.
A cet effet, dans une nappe de segments de filament, les filaments rectilignes d'une nappe sont disposés le long d'une surface virtuelle courbe, développable.
Des modes particuliers de réalisation de l'invention apparaissent dans les revendications dépendantes 2 à 8.
Ces aspects de l'invention ainsi que d'autres aspects plus détaillés apparaîtront plus clairement grâce à la description suivante d'un mode de réalisation constituant un exemple non limitatif.
La figure 1 représente en coupe une lampe dans un réflecteur, avec son filament centré dans le réflecteur et parallèle à l'axe du réflecteur.
La figure 2 représente des diagrammes d'éclairement désirés pour l'ensemble lampe / réflecteur.
La figure 3 représente en perspective un filament et sa monture, sans l'enveloppe en verre de la lampe.
La figure 4 est une coupe au milieu d'un filament de l'art antérieur, constitué d'une pluralité de segments de filament.
La figure 5 est une coupe au milieu d'un filament selon l'invention, constitué d'une pluralité de segments de filament.

Sur la figure 1, une lampe 10 est placée dans un réflecteur 20, par exemple parabolique de révolution, avec un axe de révolution 70. La lampe est positionnée sensiblement au foyer optique de ce réflecteur, et les segments de filament sont disposés parallèlement à l'axe du réflecteur.

Selon l'utilisation de l'ensemble lampe / réflecteur, un type d'éclairement différent est souhaité ; le type d'éclairement désiré peut être obtenu en écartant ou en rapprochant la lampe du fond du réflecteur. Sur la figure 2, deux courbes représentent chacune une distribution d'éclairement, le long d'un diamètre de la tache lumineuse produite par l'ensemble lampe / réflecteur.

Pour une position donnée de la lampe sur l'axe du réflecteur, on obtient un faisceau étroit dit "peaky beam", correspondant à la courbe référencée P ; elle doit être aussi étroite que possible. Avec certaines dispositions de filaments, on ne peut pas obtenir une distribution suffisamment étroite.

Pour une autre position de la lampe sur l'axe du réflecteur, on obtient un faisceau plus large dit "flat beam", correspondant à la courbe référencée F ; on souhaite que ce faisceau soit homogène : la courbe doit être aussi plate que possible dans sa partie centrale. Avec certaines dispositions de filaments, on obtient des distributions non homogènes, du genre de celle indiquée en trait pointillé.

La monture de la figure 3 sert à positionner des segments de filament, faits chacun d'un enroulement spiralé rectiligne, parallèles entre eux, et disposés en deux nappes. L'ensemble du filament est bobiné avec un seul fil de tungstène qui sert à bobiner les segments de filament les uns après les autres, sans couper le fil entre deux segments de filament successifs, et une bouclette de fil est ainsi présente entre un segment de filament et le suivant. La nappe du bas comprend quatre segments de filament 1, 2, 3, 4, et la nappe du haut quatre segments de filament 5, 6, 7, 8. Des crochets sont sertis dans un bloc de quartz 12. Le crochet 14 supporte la bouclette de fil reliant le segment 5 au segment 1, le crochet 15 supporte la bouclette de fil reliant le segment 6 au segment 2, et ainsi de suite. Deux tiges support 11 et 9 maintiennent un second bloc de quartz 13, dans lequel sont sertis des crochets qui supportent les bouclettes de liaison entre les segments 3 et 8, 2 et 7, 1 et 6. Les extrémités du filament, constitués par les parties en haut et à droite des segments 5 et 4, sont attachées et connectées électriquement respectivement aux tiges support 11 et 9. Les prolongements 18 et 23 de ces dernières sont reliés aux fils de connexion externes 20 et 22, de façon connue, via des plaquettes de molybdène 19 et 21.

Le filament de l'art antérieur de la figure 4 est constitué d'une première nappe plane de segments de filament 1, 2, 3, 4, et d'une seconde nappe plane de segments de filament 5, 6, 7, 8, les deux nappes étant symétriques par rapport à un plan virtuel de symétrie S. Les éléments 11 et 9 sont les tiges supports déjà mentionnées à propos de la figure 3. Les segments de filaments d'une nappe sont disposés en quinconce par rapport à ceux de l'autre nappe.

Un filament selon l'invention représenté par la figure 5A est également constitué d'une première nappe de segments de filament 1, 2, 3, 4, et d'une seconde nappe de segments de filament 5, 6, 7, 8. Les segments spiralés rectilignes d'une nappe sont disposés le long de surfaces développables courbes, dont les sections sont référencées 30A et 30B. Les deux surfaces développables sont chacune une partie de cylindre dont les génératrices sont perpendiculaires au plan de la figure. Ces deux surfaces développables sont symétriques par rapport au plan virtuel de symétrie S, éventuellement avec un léger décalage latéral : ici la surface sur laquelle sont placés les segments 5-8 est un peu à droite par rapport à celle sur laquelle sont placés les segments 1-4. La convexité des deux surfaces développables est tournée vers le plan de symétrie S : dans chaque nappe, les deux segments de filament placés aux extrémités latérales de la nappe sont plus écartés du plan de symétrie que ceux placés au centre. Les segments de filaments d'une nappe sont disposés en quinconce par rapport à ceux de l'autre nappe.

Dans un autre filament selon l'invention représenté par la figure 5B, les segments de filament des deux nappes symétriques par rapport au plan de symétrie S sont disposés le long de surfaces semblables à celle de la figure 5A, qui sont également à peu près symétriques par rapport au plan de symétrie S, mais dont la concavité est tournée vers le plan de symétrie S : les deux segments de filament placés au centre de la nappe sont plus éloignés du plan de symétrie que ceux placés aux extrémités latérales. Les segments de filaments d'une nappe sont disposés en quinconce par rapport à ceux de l'autre nappe.

Ces dispositions permettent d'obtenir une tache lumineuse mieux adaptée dans chacun des cas "peaky beam" ou "flat beam".

Pour obtenir une telle géométrie, les bouclettes entre segments de filament successifs doivent avoir des longueurs différentes et adaptées à chaque fois à la distance entre les deux segments de filament considérés. Une bouclette doit avoir le plus grand rayon de courbure possible.

Il doit être clair que le verbe "comporter" n'exclut pas la présence d'autres éléments ou étapes que celles listées dans une revendication.

## Revendications

1. Lampe à incandescence comportant un filament constitué d'une pluralité de segments de filament (1-8) faits chacun d'un enroulement spiralé rectiligne, parallèles entre eux, et disposés en plusieurs nappes (1-4) (5-8), **caractérisée en ce que**, dans une nappe de segments de filament, les filaments rectilignes d'une nappe sont disposés le long d'une surface virtuelle courbe (30A, 30B), développable.

2. Lampe à incandescence selon la revendication 1, **caractérisée en ce qu'**il comporte une première nappe de segments de filament disposée le long d'une première surface développable courbe et une seconde nappe de segments de filament disposée le long d'une seconde surface développable courbe.

3. Lampe à incandescence selon la revendication 2, **caractérisée en ce que** les deux surfaces courbes sont sensiblement symétriques par rapport à un plan.

4. Lampe à incandescence selon la revendication 2, **caractérisée en ce que** les segments de filaments d'une nappe sont disposés en quinconce par rapport à ceux de l'autre nappe, chacun sur une des deux surfaces courbes.

5. Lampe à incandescence selon la revendication 2, **caractérisée en ce que** les deux surfaces courbes sont disposées de part et d'autre d'un plan virtuel et présentent une concavité tournée vers ce plan.

6. Lampe à incandescence selon la revendication 2, **caractérisée en ce que** les deux surfaces courbes sont disposées de part et d'autre d'un plan virtuel et présentent une convexité tournée vers le plan.

7. Lampe à incandescence selon la revendication 2, **caractérisée en ce qu'**elle comporte deux nappes de quatre segments de filament, et dans chaque nappe les deux segments de filament placés aux extrémités latérales de la nappe sont plus rapprochés de ceux de l'autre nappe que ceux placés au centre de la nappe.

8. Lampe à incandescence selon la revendication 2, **caractérisée en ce qu'**elle comporte deux nappes de quatre segments de filament, et dans chaque nappe les deux segments de filament placés au centre de la nappe sont plus rapprochés de ceux de l'autre nappe que ceux placés aux extrémités latérales.

## Patentansprüche

1. Glühlampe mit einem Filament, gebildet aus einer Vielzahl von Filamentsegmenten (1-8), die jeweils aus einer zueinander parallelen geradlinig spiralförmigen und in mehreren Litzen angeordneten Wicklung (1-4) (5-8) bestehen, **dadurch gekennzeichnet, dass** in einer Filamentsegmentlitze, die geradlinigen Filamente einer Litze entlang einer generierbaren gekrümmten virtuellen Fläche (30A, 30B) angeordnet sind.

2. Glühlampe nach Anspruch 1, **dadurch gekennzeichnet, dass** sie eine erste Filamentsegmentlitze enthält, die entlang einer ersten gekrümmten generierbaren Fläche angeordnet ist, und eine zweite Filamentsegmentlitze, die entlang einer zweiten gekrümmten generierbaren Fläche angeordnet ist.

3. Glühlampe nach Anspruch 2, **dadurch gekennzeichnet, dass** die zwei gekrümmten Flächen in Bezug auf eine Ebene weitgehend symmetrisch sind.

4. Glühlampe nach Anspruch 2, **dadurch gekennzeichnet, dass** die Filamentsegmente einer Litze in Bezug auf die der anderen Litze versetzt angeordnet sind, jeweils auf einer der zwei gekrümmten Flächen.

5. Glühlampe nach Anspruch 2, **dadurch gekennzeichnet, dass** die zwei gekrümmten Flächen beiderseits einer virtuellen Ebene angeordnet sind und eine zu dieser Ebene hin gerichtete Konkavität aufweisen.

6. Glühlampe nach Anspruch 2, **dadurch gekennzeichnet, dass** die zwei gekrümmten Flächen beiderseits einer virtuellen Ebene angeordnet sind und eine zu dieser Ebene hin gerichtete Konvexität aufweisen.

7. Glühlampe nach Anspruch 2, **dadurch gekennzeichnet, dass** sie zwei Litzen mit vier Filamentsegmenten enthält und in jeder Litze die zwei an den seitlichen Enden der Litze angebrachten Filamentsegmente näher an denen der anderen Litze als die in der Mitte der Litze angebrachten liegen.

8. Glühlampe nach Anspruch 2, **dadurch gekennzeichnet, dass** sie zwei Litzen mit vier Filamentsegmenten enthält und in jeder Litze die zwei in der Mitte der Litze angebrachten Filamentsegmente näher an denen der anderen Litze als die an den seitlichen Enden der Litze angebrachten liegen.

## Claims

1. An incandescent lamp comprising a filament formed by a plurality of filament segments (1 to 8), each segment consisting of a straight spiral section, said segments being mutually parallel and arranged in several layers (1 to 4), (5 to 8), **characterized in that** the straight filaments of a layer are disposed along a virtual involute curved surface (30A, 30B) within a layer of filament segments.

2. An incandescent lamp as claimed in claim 1, **characterized in that** it comprises a first layer of filament segments arranged along a first curved involute surface and a second layer of filament segments arranged along a second curved involute surface.

3. An incandescent lamp as claimed in claim 2, **characterized in that** the two curved surfaces are substantially symmetrical with respect to a plane.

4. An incandescent lamp as claimed in claim 2, **characterized in that** the filament segments of one layer are arranged so as to be staggered with respect to those of the other layer, each on one of the two curved surfaces.

5. An incandescent lamp as claimed in claim 2, **characterized in that** the two curved surfaces are arranged on one side and on the other side of a virtual plane and have a concavity facing towards said plane.

6. An incandescent lamp as claimed in claim 2, **characterized in that** the two curved surfaces are arranged on one side and on the other side of a virtual plane and have a convexity facing towards said plane.

7. An incandescent lamp as claimed in claim 2, **characterized in that** it comprises two layers of four filament segments each, and **in that** the two filament segments placed at the lateral end of each layer are closer to those of the other layer than the filament segments at the center of the layer.

8. An incandescent lamp as claimed in claim 2, **characterized in that** it comprises two layers of four filament segments each, and **in that** the two filament segments placed at the center of each layer are closer to those of the other layer than the filament segments placed at the lateral ends.
